# EUROPÄISCHE PATENTSCHRIFT

(11) **EP 3 707 784 B1**
(45) Veröffentlichungstag und Bekanntmachung des Hinweises auf die Patenterteilung: **02.03.2022**
(21) Anmeldenummer: 18807552.7
(22) Anmeldetag: 24.10.2018
(51) Int. Cl.: H01R 13/639, H01R 13/629

(54) **STECKVERBINDERGEHÄUSE MIT EINEM SCHWENKBAREN VERRIEGELUNGSBÜGEL**
ELECTRICAL CONNECTOR HOUSING WITH A PIVOTABLE LOCKING CLIP
BOÎTIER DE CONNECTEUR ÉLECTRIQUE DOTÉ D'UN ÉTRIER DE VERROUILLAGE PIVOTANT

(30) Priorität: 06.11.2017 DE 102017125860
(43) Veröffentlichungstag der Anmeldung: 16.09.2020
(73) Patentinhaber: Harting Electric GmbH & Co. KG, 32339 Espelkamp (DE)
(72) Erfinder: KROPIEWNICKI, Norbert, 33619 Bielefeld (DE)
(86) Internationale Anmeldenummer: PCT/DE2018/100868
(87) Internationale Veröffentlichungsnummer: WO 2019/086070

(56) Entgegenhaltungen:
- EP-B1- 0 731 534
- EP-B1- 2 059 979
- EP-B1- 2 535 913
- DE-A1-102014 017 625
- DE-T2- 60 016 140
- US-B2- 9 385 473

## Beschreibung

### Beschreibung

Die Erfindung geht aus von einem Verriegelungsbügel für ein Steckverbindergehäuse nach dem Oberbegriff des unabhängigen Anspruchs 1. Außerdem betrifft die Erfindung ein Verfahren zur Verwendung eines solchen Verriegelungsbügels.

Derartige Verriegelungsbügel werden zur reversiblen Verbindung eines Steckverbindergehäuses mit einem Gegensteckverbindergehäuse eingesetzt. Der Verriegelungsbügel ist einerseits dafür vorgesehen einen einwandfreien Andruck der beiden Steckverbindergehäuse bereitzustellen und damit eine zuverlässige Steckverbindung zu gewährleisten. Andererseits soll der Verriegelungsbügel ein versehentliches Lösen der Steckverbindung zweier Steckverbindergehäuse verhindern.

Derartige Verriegelungsbügel werden bei so genannten Industriesteckverbindern eingesetzt, die auch als Rechtecksteckverbinder oder als schwere Steckverbinder bezeichnet werden. Derartige Steckverbinder und Gegensteckverbinder werden verwendet, um eine elektrische und mechanische Verbindung zwischen zwei elektrischen Leitungen oder einer elektrischen Leitung und einem Gerät oder einer Installation im industriellen Umfeld herzustellen. Insbesondere für die Übertragung großer Ströme sind große, schwere Steckverbinder erforderlich, die durch das Gehäuse gegen Umwelteinflüsse geschützt sind. Die Gehäuse, die derartige Verriegelungsbügel aufweisen, bestehen üblicherweise aus Aluminium und sind mit einem Gewinde zur Aufnahme einer Kabelverschraubung versehen.

### Stand der Technik

Die EP 0 731 534 B1 zeigt einen schwenkbar am Steckverbindergehäuse angebrachten Verriegelungsbügel. Der Verriegelungsbügel ist u-förmig mit sich in den Seitenteilen erstreckenden Taschen ausgebildet. In den Taschen ist jeweils ein Federelement eingelegt. An dem Federelement befindet sich endseitig ein so genanntes Klemmstück.

Zum Verriegeln zweier Steckverbindergehäuse miteinander wird der Verriegelungsbügel in Steckrichtung des mit ihm verbundenem Steckverbindergehäuses geschwenkt. Beim Schließen des Verriegelungsbügels greift das jeweilige Federelement über einen Verriegelungszapfen eines Gegensteckverbindergehäuses. Dabei schnappt das Klemmstück über den Verriegelungszapfen über. Durch das Federelement und das Klemmstück werden die Steckverbindergehäuse federnd gegeneinandergepresst.

Zum Entriegeln der Steckverbindergehäuse muss der Verriegelungsbügel gegen die Steckrichtung des mit ihm verbundenem Steckverbindergehäuses geschwenkt werden.

Im verriegelten Zustand befindet sich der Verriegelungsbügel in einer oberen Position im Bereich des Gegensteckverbindergehäuses. Dadurch kann es passieren, dass die Verriegelung, beispielsweise durch ein Abstützen eines Arbeiters an einer Maschine im Bereich der Steckverbindung, der Verriegelungsbügel betätigt und die Verriegelung und die Steckverbindung dadurch ungewollt getrennt wird.

Das Hochdrücken eines Verriegelungsbügels wird von einem Benutzer immer als schwieriger empfunden als das Herunterdrücken. Insofern wird das Öffnen einer Steckverbindung mit dem Verriegelungsbügel aus dem Stand der Technik leichter empfunden als das schließen. Das liegt daran, dass beim Herunterdrücken des Verriegelungsbügels das Eigengewicht des Benutzers unterstützend eingesetzt werden kann.

Die DE 600 16 140 T2 zeigt einen Verriegelungsmechanismus in einem Verbinder, wobei dieser Verriegelungsmechanismus folgende Merkmale aufweist: einen Verriegelungsarm und ein Verriegelungsteil, die jeweils auf dem Verbindergehäuse und dem Element vorgesehen sind und in der Lage sind, miteinander in Eingriff zu kommen, wobei der Verriegelungsarm und das Verriegelungsteil jeweils auf einem Hebel und auf jeweils einem der beiden Verbindergehäuse vorgesehen sind.

Die US 9,385,473 B2 zeigt einen hebelbetätigten elektrischen Verbinder, der ein Gehäuse aufweist, das mit einem Gegenverbinder mit einem komplementären Gegenanschluss verbindbar ist. Ein Gegenhebel ist am Gehäuse positioniert und von einer anfänglichen Paarungsposition zu einer endgültigen Paarungsposition drehbar. Eine Hebelverriegelung ist am Gegenhebel angeordnet und rastet in einem Gegengehäuse des Gegensteckers ein, wenn der Gegenstecker und der elektrische Verbinder vollständig zusammenpassen.

Die EP 2 059 979 B1 zeigt eine elektrische Steckverbinderanordnung, wobei der erste und zweite elektrische Steckverbinder mit einem Betätigungshebel versehen ist, der beweglich darauf montiert ist, um zwischen einer Entriegelungsposition mit nicht verbundenen Steckverbindern und einer Verriegelungsposition mit verbundenen Steckverbindern zu bewegen.

Die DE 10 2014 017 625 A1 zeigt einen Hebeltypverbinder, umfassend einen Verbinderhauptkörper, der mit einem zusammenpassenden Verbinder verbindbar ist und einem Hebel, der an dem Verbinderhauptkörper verlagerbar und zwischen einer Verbindungsstartposition und einer Verbindungsposition montiert ist.

Die EP 2 535 913 B1 offenbart einen Servicestecker mit einem Hebel und einer Abdeckung, die den Hebel beweglich zwischen einer Seite und einer anderen Seite trägt.

### Aufgabenstellung

Die Aufgabe der Erfindung besteht darin, einen Verriegelungsbügel vorzuschlagen, der eine sichere Verriegelung zweier Steckverbindergehäuse miteinander gewährleistet und zugleich nicht versehentlich geöffnet werden kann.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Das erfindungsgemäße Steckverbindergehäuse ist mit zumindest einem Verriegelungsbügel ausgestattet. Das Steckverbindergehäuse hat in der Regel einen rechteckigen Querschnitt. Wenn lediglich ein Verriegelungsbügel vorgesehen ist, befindet dieser sich an der langen Seite des Steckverbindergehäuses. Sind zwei Verriegelungsbügel vorgesehen, befindet sich jeweils ein Verriegelungsbügel an einer Schmalseite des Steckverbindergehäuses.

Das Steckverbindergehäuse weist Lagerzapfen auf an denen der Verriegelungsbügel schwenkbar montiert ist. Der Verriegelungsbügel ist zur reversiblen Verriegelung des Steckverbindergehäuses mit einem Gegensteckverbindergehäuse vorgesehen. Die Steckverbindergehäuse werden über den Verriegelungsbügel federnd gegeneinandergepresst. In der Regel ist im Bereich der Schnittstelle der miteinander gesteckten Steckverbindergehäuse eine Dichtung vorgesehen, die ein Eindringen von Medien verhindert.

Der Verriegelungsbügel weist einen Verriegelungsbereich und einen Betätigungsbereich auf. Der Verriegelungsbereich übernimmt die Verriegelungsfunktion des Verriegelungsbügels. Der Betätigungsbereich ist so ausgestaltet, dass ein Benutzer den Verriegelungsbügel einfach schwenken kann.

Vorzugsweise ist der Verriegelungsbereich des Verriegelungsbügels analog zum Verriegelungsbügel der EP 0 731 534 B1 ausgestaltet. Diese Technik hat sich bewährt.

Die Erfindung besteht darin, dass der Verriegelungsbügel ein Verriegelungsmittel aufweist, welches dazu dient den Verriegelungsbügel in seiner Schwenkbewegung zu sperren. Sinnvollerweise wird der Verriegelungsbügel in der Position gesperrt, in der die Steckverbindergehäuse miteinander verriegelt sind.

Nach der Erfindung hat der Verriegelungsbügel eine U-förmige Grundform. Der Verriegelungsbügel weist einen Betätigungsgriff auf, welcher im Wesentlichen den Betätigungsbereich darstellt. Von dem Betätigungsgriff stehen senkrecht Seitenteile ab, die endseitig den Verriegelungsbereich ausbilden. Die Seitenteile weisen sich in Richtung der Seitenteile erstreckende Taschen auf, in welchen jeweils ein Federelement gelagert ist. Das Federelement hat im Wesentlichen eine C-förmige Grundform. Am oberen Ende des Federelements befindet sich ein sogenanntes Klemmstück. Das Klemmstück greift beim Schließen des Verriegelungsbügels über den jeweiligen Verriegelungszapfen des Gegensteckverbindergehäuses über.

In einer vorteilhaften Ausgestaltung der Erfindung weist der Verriegelungsbügel eine Lagerachse auf, die zwischen dem Verriegelungsbereich und dem Betätigungsbereich angeordnet ist. Dadurch wird eine besonders günstige Hebelwirkung für einen Benutzer des Verriegelungsbügels erzeugt. Der Verriegelungsbügel kann somit auch von weniger kräftigen Personen einfach geschwenkt werden.

Nach der Erfindung ist das Verriegelungsmittel, welches den Verriegelungsbügel in seiner Verriegelungsposition fixiert, im Bereich des Betätigungsgriffs angeordnet. Diese Position ist für einen Benutzer leicht ersichtlich und vereinfacht die Bedienung des Verriegelungsbügels, da der Verriegelungsbügel so weiterhin einhändig bedient werden kann. Wenn zwei Verriegelungsbügel vorgesehen sind, kann der Benutzer die Steckverbindung mit beiden Händen in einem einzigen Arbeitsschritt entriegeln.

Vorteilhafterweise weist das Verriegelungsmittel einen Rasthaken auf. Dazu passend ist am Steckverbindergehäuse eine Ausnehmung vorgesehen, in welche der Rasthaken zum Sperren der Schwenkbewegung des Verriegelungsbügels eingreifen kann. Die mechanische Kombination von Rasthaken und Ausnehmung ist besonders verschleißarm und lässt daher auch viele Steckzyklen zu.

Nach der Erfindung ist im Bereich des Betätigungsgriffs des Verriegelungsbügels ein Federelement angeordnet, welches mit dem Verriegelungsmittel wirkverbunden ist. Die Federkraft des Federelements ist derart ausgerichtet, dass der Rasthaken des Verriegelungsmittels - in der verriegelten Position des Verriegelungsbügels - in die Ausnehmung des Steckverbindergehäuses gedrückt ist. Beim Schließen des Verriegelungsbügels schnappt der Rasthaken dadurch automatisch in die Ausnehmung des Steckverbindergehäuses ein, sobald sich der Verriegelungsbügel in seiner verriegelten Endposition befindet. Vorteilhafterweise handelt es sich beim Federelement um eine Spiralfeder. Eine Spiralfeder ist preisgünstig und kann nach Verschleiß leicht ersetzt werden.

Besonders vorteilhaft ist es, wenn das Verriegelungsmittel entlang einer Drehachse schwenkbar im Bereich des Betätigungsgriffs gelagert ist. Die Schwenkachse des Verriegelungsmittels ist dabei senkrecht zur Schwenkachse des Verriegelungsbügels ausgerichtet. Bei der Verriegelungsbewegung des Verriegelungsbügels kann das Verriegelungsmittel dadurch zunächst vor der Ausnehmung des Steckverbindergehäuses zurückschwenken und hinterher in die Ausnehmung einschwenken beziehungsweise eingreifen. Vor einer Aufschwenkbewegung muss das Verriegelungsmittel zunächst - entgegen der Federkraft des Federelements - aus der Ausnehmung herausgeschwenkt werden, bevor der Verriegelungsbügel zur Aufschwenkbewegung freigegeben ist. Der Verriegelungsbügel und das darin integrierte Verriegelungsmittel können in einem einzigen Bewegungsablauf nahezu gleichzeitig bedient werden. Daher ist der hier vorgestellte Verriegelungsbügel besonders ergonomisch bedienbar.

Im Folgenden wird kurz erläutert wie zwei Steckverbindergehäuse erfindungsgemäß miteinander verriegelt und anschließend wieder entriegelt werden:
a) Zunächst wird das Steckverbindergehäuse, an welchem zumindest ein erfindungsgemäßer Verriegelungsbügel schwenkbar montiert ist, mit einem Gegensteckverbindergehäuse passgenau zusammengeführt. Bei der Zusammenführung werden auch die in den jeweiligen Steckverbindergehäusen befindlichen Kontaktelemente miteinander kontaktiert.
b) Nachdem die Steckverbindergehäuse miteinander gesteckt sind, wird der zumindest eine Verriegelungsbügel entgegen der Steckrichtung des Steckverbindergehäuses geschwenkt.
c) Dabei übergreift der Verriegelungsbereich des Verriegelungsbügels die Lagerzapfen des Gegensteckverbindergehäuses. Dadurch werden die Steckverbindergehäuse federnd gegeneinandergepresst. Die Federkraft wird dabei durch das in den Taschen der Seitenteile des Verriegelungsbügels befindliche, c-förmige Federelement bereitgestellt.
d) Nachdem der Verriegelungsbügel seine Verriegelungsposition erreicht hat, wird der Verriegelungsbügel durch das integrierte Verriegelungsmittel in dieser Position fixiert. Dadurch wird ein ungewolltes Öffnen der Steckverbindung verhindert.
e) Beim Öffnen der Steckverbindung muss zunächst das Verriegelungsmittel entsperrt werden. Dabei wird das Rasthaken des Verriegelungsmittels aus der Ausnehmung des Steckverbindergehäuses geführt.
f) Anschließend kann der zumindest eine Verriegelungsbügel in Steckrichtung des Steckverbindergehäuses geschwenkt werden.
g) Anschließend können die Steckverbindergehäuse auseinandergezogen und die Steckverbindung dadurch getrennt werden.

In einer ganz besonders vorteilhaften Ausgestaltung der Erfindung kann das Verriegelungsmittel am Verriegelungsbügel in der verriegelten Position fixiert werden. Hierzu kann beispielsweise ein Bügelschloss verwendet werden. Dadurch wird gewährleistet, dass die Steckverbindung ungewollt oder von unautorisierten Personen getrennt wird.

Der hier vorgeschlagene Verriegelungsbügel ist durch seine Eigenschaften im besonderen Maße sicher. Durch das im Verriegelungsbügel integrierte Verriegelungsmittel ist eine Steckverbindung vor ungewolltem Öffnen geschützt. Die Schwenkbewegung des Verriegelungsbügels ist außerdem so ausgelegt, dass die Verriegelung durch ein Herabdrücken des Verriegelungsbügels erfolgt. Diese Bewegung wird von einem Benutzer als leicht empfunden. Beim Entriegeln muss der Verriegelungsbügel hochgedrückt werden. Diese Bewegung ist für einen Benutzer etwas schwieriger durchzuführen und muss daher bewusst durchgeführt werden.

### Ausführungsbeispiel

Ein Ausführungsbeispiel der Erfindung ist in den Zeichnungen dargestellt und wird im Folgenden näher erläutert. Es zeigen:
- Fig. 1: eine teilweise transparente und perspektivische Darstellung eines Verriegelungsbügels,
- Fig. 2: eine perspektivische Darstellung eines erfindungsgemäßen Steckverbindergehäuses,
- Fig. 3: zwei Steckverbindergehäuse jeweils in einem entriegelten und in einem miteinander verriegelten Zustand,
- Fig. 4: einen perspektivischen Ausschnitt des Betätigungsbereichs des Verriegelungsbügels,
- Fig. 5: eine systematische Ablaufbildfolge eines Verriegelungsverfahrens zweier Steckverbindergehäuse und
- Fig. 6: eine systematische Ablaufbildfolge eines Entriegelungsverfahrens zweier Steckverbindergehäuse.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine teilweise transparente und perspektivische Darstellung eines Verriegelungsbügels 1, der an einem Steckverbindergehäuse 2 schwenkbar an Lagerzapfen 3 gehalten ist. Das in Figur 2 dargestellte Steckverbindergehäuse 2 wird auch als Anbaugehäuse bezeichnet, weil es beispielsweise an eine Maschine (nicht gezeigt) angebaut werden kann.

Das Steckverbindergehäuse 2 ist im Wesentlichen quaderförmig ausgebildet. Die offenen Flächen werden als Anschlussseite A und als Steckseite B bezeichnet. An den Schmalseiten ist am Steckverbindergehäuse 2 jeweils ein Verriegelungsbügel 1 schwenkbar gelagert.

Der Verriegelungsbügel 1 ist im Wesentlichen U-förmig ausgebildet. Der Verriegelungsbügel weist einen Betätigungsbereich 4 auf, an welchem ein Betätigungsgriff 5 angeformt ist. Vom Betätigungsbereich 4 stehen senkrecht Seitenteile 6 ab, welche sich in Richtung der Seitenteile 6 erstreckende Taschen aufweisen, in welche jeweils ein c-förmiges Federelement 7 angeordnet ist. Am unteren Ende weist das Federelement 7 eine Durchgangsöffnung 9 auf, so dass das Federelement 7 ebenfalls über die Lagerzapfen 3 des Steckverbindergehäuses 2 fixiert ist. Endseitig sind die Federelemente 7 mit einem Klemmstück 8 versehen. Die Verbindung zwischen Federelement 7 und Klemmstück 8 ist formschlüssig. Beim Verriegeln greifen die endseitigen Klemmstücke 8 über die Lagerzapfen 3' eines Gegensteckverbindergehäuses 2' über. Endseitig weisen die Seitenteile 6 einen Verriegelungsbereich 21 auf.

Die Verbindungslinie der Durchgangsöffnungen 9 bildet die Lagerachse des Verriegelungsbügels 1. Die Lagerachse ist zwischen dem Verriegelungsbereich 21 und dem Betätigungsbereich 4 angeordnet. Dadurch wird eine optimale Hebelwirkung bei der Verriegelungs- und Entriegelungsbewegung des Verriegelungsbügels 1 erzielt.

Im Betätigungsbereich 4 des Verriegelungsbügels 1 ist ein Verriegelungsmittel 10 angeordnet. Das Verriegelungsmittel 10 ist in Figur 4 in seinem funktionalen Zusammenhang gut zu erkennen. Das Verriegelungsmittel 10 ist auf einer Lagerachse 11 schwenkbar gelagert. Das Verriegelungsmittel 10 kann entlang des Doppelpfeils 12 geschwenkt werden. Die Schwenkrichtung ist senkrecht zur Schwenkbewegung des Verriegelungsbügels 1 ausgerichtet. Das Verriegelungsmittel 10 ist im Wesentlichen T-Förmig ausgebildet und mit einer Spiralfeder 13 wirkverbunden. Anstatt einer Spiralfeder 13 kann auch ein Federelement aus einem elastomeren Werkstoff vorgesehen sein.

Am oberen Ende weist das Verriegelungsmittel 10 einen Betätigungskopf 14 mit einer rauen Oberflächenstruktur auf. Über den Betätigungsknopf 14 kann das Verriegelungsmittel 10 entlang des Doppelpfeils 12 geschwenkt werden. Am unteren Ende weist das Verriegelungsmittel 10 einen Rasthaken 15 auf. Die Federkraft der Spiralfeder 13 treibt den Rasthaken 15 permanent in Richtung des Pfeils 16 und damit in eine Ausnehmung 17 des Steckverbindergehäuses 2. Befindet sich der Verriegelungsbügel 1 in seiner unteren Position, die die Verriegelungsposition darstellt, wird er durch das Verriegelungsmittel 1 automatisch in dieser Position fixiert. Erst wenn der Rasthaken 10 aktiv über eine über den Betätigungskopf 14 eingeleitete Schwenkbewegung aus der Ausnehmung 17 des Steckverbindergehäuses 2 geführt wird, ist die Steckverbindung wieder entriegelt und kann getrennt werden.

In der Figur 5 ist ein Verriegelungsverfahren eines Steckverbindergehäuses 2 mit einem Gegensteckverbindergehäuse schematisch dargestellt. Der zeitliche Verlauf bewegt sich dabei von links nach rechts:
a) Im linken Bild befinden sich das Steckverbindergehäuse 2 und das Gegensteckverbindergehäuse 2' in einem passgenau zueinander ausgerichteten Zustand. Die Steckverbindergehäuse 2, 2' wurden zuvor jeweils in Steckrichtung zueinander geführt.
b) Im nächsten Bild ist zu sehen, dass anschließend der Verriegelungsbügel 1 entgegen der Steckrichtung des Steckverbindergehäuses - in Richtung des Pfeils 18 - geschwenkt wird.
c) Im rechten Bild ist zu sehen, dass bei der Schwenkbewegung der Verriegelungsbereich 4 des Verriegelungsbügels 1 die Lagerzapfen 3' des Gegensteckverbindergehäuses 2' übergreift
d) und gleichzeitig das Verriegelungsmittel den Verriegelungsbügel 1 in seiner Endposition beziehungsweise seiner Verriegelungsposition fixiert.

In Figur 6 ist in analoger Weise der Entriegelungsprozess von Steckverbindergehüse 2 und Gegensteckverbindergehäuse 2' dargestellt:
e) Zunächst wird über das Verriegelungsmittel der Verriegelungsbügel aus seiner Verriegelungsposition entsperrt. Dabei wird der Betätigungskopf 14 des Verriegelungsmittels 10 in Richtung des Pfeils 19 - also zum Steckverbindergehäuse 2 hin - geschwenkt. Dabei wird der Rasthaken 15 des Verriegelungsmittels aus der Ausnehmung 17 des Steckverbindergehäuses 2 geführt. Bei diesem Vorgang muss ein Benutzer bewusst gegen die Federkraft des Federelements 13 arbeiten. Eine versehentliche Entsperrung wird dadurch ausgeschlossen.
f) Anschließend wird der Verriegelungsbügel 1 in Steckrichtung des Steckverbindergehäuses - in Richtung des Pfeils 20, 20' - geschwenkt.
g) Befindet sich der Verriegelungsbügel in seiner oberen Position beziehungsweise in seiner Entriegelungsposition können das Steckverbindergehäuses und das Gegensteckverbindergehäuses - entgegen ihrer jeweiligen Steckrichtung - auseinandergezogen werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Verriegelungsbügel für ein Steckverbindergehäuse

### Bezugszeichenliste

- 1: Verriegelungsbügel
- 2: Steckverbindergehäuse
- 3: Lagerzapfen
- 4: Betätigungsbereich
- 5: Betätigungsgriff
- 6: Seitenteil
- 7: Federelement
- 8: Klemmstück
- 9: Durchgangsöffnung
- 10: Verriegelungsmittel
- 11: Lagerachse
- 12: Doppelpfeil
- 13: Spiralfeder
- 14: Betätigungskopf
- 15: Rasthaken
- 16: Pfeil
- 17: Ausnehmung
- 18: Pfeil
- 19: Pfeil
- 20: Pfeil
- 21: Verriegelungsbereich

## Patentansprüche

1. Steckverbindergehäuse (2) mit zumindest einem über Lagerzapfen (3) schwenkbar gelagerten Verriegelungsbügel (1) mit einem Verriegelungsbereich (21) und einem Betätigungsbereich (4), wobei das Steckverbindergehäuses (2) mit einem Gegensteckverbindergehäuse (2') durch den Verriegelungsbügel (1) verriegelbar ist, wobei der Verriegelungsbügel (1) ein Verriegelungsmittel (10) zum Sperren der Schwenkbewegung des Verriegelungsbügels (1) aufweist, wobei der Verriegelungsbügel (1) eine U-förmige Grundform mit einem Betätigungsgriff (5) und zwei sich senkrecht davon erstreckenden Seitenteilen (6) aufweist, wobei die Seitenteile (6) endseitig den Verriegelungsbereich (21) ausbilden
**dadurch gekennzeichnet, dass**
das Verriegelungsmittel (10) im Bereich des Betätigungsgriffs (5) angeordnet ist und
dass im Bereich des Betätigungsgriffs (5) des Verriegelungsbügels (1) ein Federelement (13) angeordnet ist, welches mit dem Verriegelungsmittel (10) wirkverbunden ist.

2. Steckverbindergehäuse mit zumindest einem daran schwenkbar gelagerten Verriegelungsbügel nach vorstehendem Anspruch **dadurch gekennzeichnet, dass**
der Verriegelungsbügel (1) eine Lagerachse aufweist, die zwischen dem Verriegelungsbereich (21) und dem Betätigungsbereich (4) angeordnet ist.

3. Steckverbindergehäuse mit zumindest einem daran schwenkbar gelagerten Verriegelungsbügel nach Anspruch 2 **dadurch gekennzeichnet, dass**
das Verriegelungsmittel (10) einen Rasthaken (15) aufweist.

4. Steckverbindergehäuse mit zumindest einem daran schwenkbar gelagerten Verriegelungsbügel nach vorstehendem Anspruch **dadurch gekennzeichnet, dass**
das Steckverbindergehäuse (2) eine Ausnehmung (17) aufweist, in welche der Rasthaken (15) zum Sperren der Schwenkbewegung des Verriegelungsbügels (1) eingreifbar ist.

5. Steckverbindergehäuse mit zumindest einem daran schwenkbar gelagerten Verriegelungsbügel nach den beiden vorstehenden Ansprüchen
**dadurch gekennzeichnet, dass**
die Federkraft des Federelements (13) derart ausgerichtet ist, dass der Rasthaken (15) des Verriegelungsmittels (10) in die Ausnehmung (17) des Steckverbindergehäuses (2) gedrückt ist.

6. Steckverbindergehäuse mit zumindest einem daran schwenkbar gelagerten Verriegelungsbügel nach einem der vorstehenden Ansprüche
**dadurch gekennzeichnet, dass**
das Verriegelungsmittel (10) entlang einer Drehachse (11) schwenkbar im Bereich des Betätigungsgriffs (5) gelagert ist.

7. Verfahren zur Verwendung eines Steckverbindergehäuses gemäß einem der vorstehenden Ansprüche
a) wobei das Steckverbindergehäuses (2) mit dem Gegensteckverbindergehäuses (2') - jeweils in Steckrichtung - passgenau zusammengeführt wird,
b) wobei anschließend der zumindest eine Verriegelungsbügel (1) in Steckrichtung (18) des Gegensteckverbindergehäuses (2') heruntergedrückt wird,
c) wodurch der Verriegelungsbereich (4) des Verriegelungsbügels (1) die Lagerzapfen (3') des Gegensteckverbindergehäuses (2') übergreift
d) wodurch das Verriegelungsmittel (10) den Verriegelungsbügel (1) in seiner Verriegelungsposition fixiert.

8. Verfahren nach vorstehendem Anspruch
e) wobei über das Verriegelungsmittel (10) der Verriegelungsbügel (1) aus seiner Verriegelungsposition entsperrt wird,
f) wobei anschließend der zumindest eine Verriegelungsbügel (1) in Steckrichtung des Steckverbindergehäuses (2) geschwenkt wird,
g) wobei das Steckverbindergehäuses (2) und das Gegensteckverbindergehäuses (2') - entgegen der jeweiligen Steckrichtung - auseinandergezogen werden.

## Claims

1. Electrical connector housing (2) having at least one locking clip (1) which is pivotably mounted via bearing pins (3) and has a locking area (21) and an actuating area (4), wherein the electrical connector housing (2) can be locked with a mating connector housing (2') by the locking clip (1), wherein the locking clip (1) has a locking means (10) for blocking the pivoting movement of the locking clip (1), wherein the locking clip (1) has a U-shaped outline with an actuating handle (5) and two side parts (6) extending perpendicularly therefrom, wherein the side parts (6) form the locking area (21) at the ends,
**characterized in that**
the locking means (10) is arranged in the area of the actuating handle (5), and
**in that** a spring element (13), which is operatively connected to the locking means (10), is arranged in the area of the actuating handle (5) of the locking clip (1).

2. Electrical connector housing having at least one locking clip according to the preceding claim pivotably mounted thereon,
**characterized in that**
the locking clip (1) has a bearing axis which is arranged . between the locking area (21) and the actuating area (4).

3. Electrical connector housing having at least one locking clip according to Claim 2 pivotably mounted thereon,
**characterized in that**
the locking means (10) has a latching hook (15).

4. Electrical connector housing having at least one locking clip according to the above claim pivotably mounted thereon,
**characterized in that**
the electrical connector housing (2) has a recess (17), in which the latching hook (15) can be engaged to block the pivoting movement of the lockingclip (1).

5. Electrical connector housing having at least one locking clip according to the two preceding claims pivotably mounted thereon,
**characterized in that**
the spring force of the spring element (13) is oriented in such a way that the latching hook (15) of the locking means (10) is pressed into the recess (17) in the electrical connector housing (2).

6. Electrical connector housing having at least one locking clip according to one of the preceding claims pivotably mounted thereon,
**characterized in that**
the locking means (10) is mounted in the area of the actuating handle (5) such that it can be pivoted along an axis of rotation (11).

7. Method for using an electrical connector housing according to one of the preceding claims,
a) wherein the electrical connector housing (2) is brought precisely together with the mating connector housing (2') - each in the plug-in direction,
b) wherein the at least one locking clip (1) is then pressed down in the plug-in direction (18) of the mating connector housing (2'),
c) by means of which the locking area (4) of the locking clip (1) engages over the bearing pins (3') of the mating connector housing (2'),
d) by means of which the locking means (10) fixes the locking clip (1) in its locking position.

8. Method according to the preceding claim,
e) wherein the locking clip (1) is unlocked from its locking position via the locking means (10),
f) wherein the at least one locking clip (1) is then pivoted in the plug-in direction of the electrical connector housing (2),
g) wherein the electrical connector housing (2) and the mating connector housing (2') are then pulled apart - counter to the respective plug-in direction.

## Revendications

1. Boîtier de connecteur (2) comprenant au moins un étrier de verrouillage (1) monté de manière pivotante par l'intermédiaire de tourillons (3), comprenant une zone de verrouillage (21) et une zone d'actionnement (4), le boîtier de connecteur (2) pouvant être verrouillé avec un boîtier de connecteur complémentaire (2') par l'étrier de verrouillage (1), l'étrier de verrouillage (1) présentant un moyen de verrouillage (10) pour bloquer le mouvement de pivotement de l'étrier de verrouillage (1), l'étrier de verrouillage (1) présentant une forme de base en U comprenant une poignée d'actionnement (5) et deux parties latérales (6) s'étendant perpendiculairement à partir de celle-ci, les parties latérales (6) présentant à leur extrémité la zone de verrouillage (21),
**caractérisé en ce que**
le moyen de verrouillage (10) est agencé dans la zone de la poignée d'actionnement (5), et
dans la zone de la poignée d'actionnement (5) de l'étrier de verrouillage (1), un élément de ressort (13) est agencé, qui est en liaison fonctionnelle avec le moyen de verrouillage (10).

2. Boîtier de connecteur comprenant au moins un étrier de verrouillage monté de manière pivotante sur celui-ci selon la revendication précédente,
**caractérisé en ce que**
l'étrier de verrouillage (1) présente un axe de palier, qui est agencé entre la zone de verrouillage (21) et la zone d'actionnement (4).

3. Boîtier de connecteur comprenant au moins un étrier de verrouillage monté de manière pivotante sur celui-ci selon la revendication 2,
**caractérisé en ce que**
le moyen de verrouillage (10) présente un crochet de crantage (15).

4. Boîtier de connecteur comprenant au moins un étrier de verrouillage monté de manière pivotante sur celui-ci selon la revendication précédente,
**caractérisé en ce que**
le boîtier de connecteur (2) présente un évidement (17), dans lequel le crochet de crantage (15) peut s'engager pour bloquer le mouvement de pivotement de l'étrier de verrouillage (1).

5. Boîtier de connecteur comprenant au moins un étrier de verrouillage monté de manière pivotante sur celui-ci selon les deux revendications précédentes, **caractérisé en ce que**
la force de ressort de l'élément de ressort (13) est orientée de telle sorte que le crochet de crantage (15) du moyen de verrouillage (10) est pressé dans l'évidement (17) du boîtier de connecteur (2).

6. Boîtier de connecteur comprenant au moins un étrier de verrouillage monté de manière pivotante sur celui-ci selon l'une quelconque des revendications précédentes,
**caractérisé en ce que**
le moyen de verrouillage (10) est monté de manière pivotante le long d'un axe de rotation (11) dans la zone de la poignée d'actionnement (5).

7. Procédé d'utilisation d'un boîtier de connecteur selon l'une quelconque des revendications précédentes,
a) dans lequel le boîtier de connecteur (2) est réuni par ajustement serré avec le boîtier de connecteur complémentaire (2'), à chaque fois dans la direction d'enfichage,
b) dans lequel l'au moins un étrier de verrouillage (1) est ensuite abaissé dans la direction d'enfichage (18) du boîtier de connecteur complémentaire (2'),
c) moyennant quoi la zone de verrouillage (4) de l'étrier de verrouillage (1) s'engage sur les tourillons (3') du boîtier de connecteur complémentaire (2'),
d) moyennant quoi le moyen de verrouillage (10) fixe l'étrier de verrouillage (1) dans sa position de verrouillage.

8. Procédé selon la revendication précédente,
e) dans lequel l'étrier de verrouillage (1) est débloqué de sa position de verrouillage par l'intermédiaire du moyen de verrouillage (10),
f) dans lequel l'au moins un étrier de verrouillage (1) est ensuite pivoté dans la direction d'enfichage du boîtier de connecteur (2),
g) dans lequel le boîtier de connecteur (2) et le boîtier de connecteur complémentaire (2') sont écartés l'un de l'autre, à l'encontre de la direction d'enfichage respective.
